# DEMANDE DE BREVET EUROPEEN

(11) **EP 4 764 733 A1**
(43) Date de publication de la demande: **24.06.2026**
(21) Numéro de dépôt: 24222276.8
(22) Date de dépôt: 20.12.2024
(51) Int. Cl.: G04B 31/06, G04B 31/008

(54) **PIERRE POUR UN MOUVEMENT D'HORLOGERIE**

(71) Demandeur: ETA SA Manufacture Horlogère Suisse, 2540 Grenchen (CH)
(72) Inventeur: LOFFEL, Joël, 2502 Biel/Bienne (CH); ERARD, Matthieu, 2822 Courroux (CH); GAUMANN, Thomas, 8200 Schaffhausen (CH)
(74) Mandataire: ICB SA

(57) **Abrégé**

L'invention concerne une pierre (1) formant un élément de guidage pour le pivot (14) d'un axe (12) de mobile d'horlogerie (13), la pierre (1) comprenant une partie principale (23) destinée à être enchâssée dans un logement (19) d'un support (16) d'horlogerie, tels une platine ou un pont de mouvement d'horlogerie, ainsi qu'un trou (15) pour le pivot (14) dudit axe (12), la pierre (1) comprenant une partie proéminente (22) formant une excroissance s'étendant depuis la périphérie de la partie principale (23), la partie proéminente (22) comportant ledit trou (15).

L'invention concerne encore un dispositif de guidage (10) en rotation comprenant une telle pierre (1), et un mouvement d'horlogerie comprenant un tel dispositif de guidage (10).

## Description

### Domaine technique de l'invention

L'invention porte sur une pierre pour un mouvement d'horlogerie, par exemple une pierre industrielle ou une céramique technique.

L'invention porte également sur un mouvement d'horlogerie comportant une telle pierre.

### Arrière-plan technologique

Dans l'état de la technique de l'horlogerie, les pierres de type rubis, zircone (ZrO2), ou saphir, sont notamment utilisées pour former des contre-pivots ou des éléments de guidage, appelés coussinets, dans des pièces d'horlogerie. Ces contre-pivots et éléments de guidage sont destinés à entrer en contact avec des pivots afin de rendre ces derniers mobiles en rotation et ce, avec un frottement minimal. Ainsi, ils forment, par exemple, tout ou partie d'un palier d'un axe monté en rotation. Les éléments de guidage comprennent généralement un trou traversant pour y insérer l'axe du pivot.

En principe, on utilise des pierres industrielles synthétiques dans les mouvements horlogers. On connait en particulier le procédé de type Verneuil pour fabriquer des pierres de type monocristalline. Il existe aussi les pierres de type polycristalline, que l'on fabrique par pressage d'un précurseur en vue de l'obtention d'un corps vert de la future pierre à partir d'un outil de pressage. Les pierres sont ensuite frittées, usinées pour obtenir une forme finie aux dimensions désirées. En particulier, concernant les éléments de guidage en pierre polycristalline, l'outil de pressage est par exemple pourvu d'un fil participant à l'édification d'une ébauche de trou.

La figure 1 est une représentation schématique d'une pierre 11 formant un élément de guidage pour un pivot d'un mobile tournant selon l'art antérieur. La pierre 11 est enchâssée dans un logement 2 d'un support 4, ici un pont de mouvement d'horlogerie. Dans certaines configurations, la pierre 11 est agencée en bordure 8 du support 4, lorsque le mobile tournant nécessite une telle position.

Dans cet exemple, la pierre 11 est circulaire et comporte un trou traversant 5 centré en son milieu, la pierre 11 étant concentrique. Le logement 2 de la pierre 11 est muni d'une ouverture 6 en bordure 8 du support 4, et comprend deux dégagements 3 pour équilibrer les forces exercées sur la pierre 11. Ainsi, la pierre 11 est maintenue par trois faces d'appui 7, 9 deux faces d'appui 7 étant disposées entre la bordure 8 et un dégagement 3 différent, et la troisième face d'appui 9 est agencée entre les deux dégagements 3.

Cependant, la surface d'enchâssement de la pierre 11 est limitée, en particulier à cause de la largeur de l'ouverture 6 dans la bordure 8, qui doit être compensée par les deux dégagements 3. Ainsi, les trois faces d'appui 7, 9 offrent une surface d'enchâssement insuffisante, de sorte que la pierre 11 risque de se déchasser du logement en cas de choc, car elle n'est pas suffisamment maintenue.

### Résumé de l'invention

Le but de la présente invention est de palier tout ou partie les inconvénients cités précédemment, en proposant une pierre, qui puisse être enchâssée dans un logement avec une surface d'enchâssement plus importante.

A cet effet, l'invention porte sur une pierre formant un élément de guidage pour le pivot d'un axe de mobile d'horlogerie, la pierre comprenant une partie principale destinée à être enchâssée dans le logement d'un support d'horlogerie, par exemple un pont ou une platine de mouvement d'horlogerie, ainsi qu'un trou pour le pivot dudit axe.

La pierre est remarquable en ce qu'elle comprend une partie proéminente formant une excroissance agencée à la périphérie de la partie principale, la partie proéminente comportant ledit trou.

Ainsi, cette pierre peut être enchâssée dans un logement avec surface d'enchâssement plus importante, tout en gardant le trou de guidage dans l'ouverture du support.

En effet, la partie proéminente comportant le trou est la même place que celui de la pierre de l'art antérieur, mais la partie principale de la pierre est ancrée plus à l'intérieur du support, et est plus grande. Par conséquent, la surface d'enchâssement est plus importante, de sorte qu'elle est mieux maintenue et qu'on diminue le risque de déchassage de la pierre.

Selon un mode de réalisation particulier de l'invention, la partie principale a une forme sensiblement circulaire.

Selon un mode de réalisation particulier de l'invention, la partie principale comprend une face tronquée, de préférence disposée à l'opposé de la partie proéminente.

Selon un mode de réalisation particulier de l'invention, la partie proéminente présente une forme semi-circulaire concentrique autour du trou.

Selon un mode de réalisation particulier de l'invention, la pierre est de type polycristalline, comprenant par exemple du poly-rubis de type al2O3Cr, ou de préférence de la Zircone de type ZrO2.

Selon un mode de réalisation particulier de l'invention, la partie principale a un diamètre supérieur au diamètre de la partie proéminente.

L'invention se rapporte également à un dispositif de guidage en rotation pour un axe de mobile d'horlogerie, le dispositif de guidage comprenant un support d'horlogerie, tels une platine ou un pont, muni d'un logement, et une telle pierre enchâssée dans le logement.

Selon un mode de réalisation particulier de l'invention, le logement comporte une ouverture latérale en bordure du support.

Selon un mode de réalisation particulier de l'invention, la pierre est agencée dans le logement, de sorte qu'au moins une portion de la partie proéminente sorte du logement par ladite ouverture latérale.

Selon un mode de réalisation particulier de l'invention, le logement est circulaire en dehors de l'ouverture.

Selon un mode de réalisation particulier de l'invention, les dimensions du logement correspondent à celles de la partie principale de la pierre pour permettre son enchâssement.

L'invention se rapporte encore à un mouvement d'horlogerie comportant un tel dispositif de guidage en rotation.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation schématique d'un dispositif de guidage en rotation selon un mode de réalisation connu de l'état de l'art ;
- la figure 2 est une représentation schématique en perspective de dessous d'une partie d'un mouvement d'horlogerie comportant un mobile d'horlogerie et un dispositif de guidage en rotation selon l'invention ;
- la figure 3 est une représentation schématique d'une vue en coupe de l'axe d'un mobile d'horlogerie monté dans le dispositif de guidage en rotation selon l'invention ;
- la figure 4 est une représentation schématique d'une vue de dessus du dispositif de guidage en rotation selon l'invention, et
- la figure 5 est une représentation schématique d'une vue de dessous du dispositif de guidage en rotation selon l'invention.

### Description détaillée des modes de réalisation préférés

Comme expliqué ci-dessus, l'invention se rapporte à une pierre 1 formant un élément de guidage pour le pivot 14 d'un axe 12 de mobile d'horlogerie 13 et à un dispositif de guidage en rotation 10 comprenant une telle pierre 1, tels que représentés sur les figures 2 à 4. Le mobile d'horlogerie 13 est par exemple un mobile de moyenne.

La pierre 1 est de type polycristalline, et comprend par exemple du poly-rubis de type al2O3Cr, ou de la Zircone de type ZrO2, de préférence en totalité. La pierre 1 comprend une partie principale 23 et une partie proéminente 22 dudit axe 12, ainsi qu'un trou 15 pour le pivot 14. De préférence, la pierre 1 a une épaisseur sensiblement constante définie dans un même plan.

La partie principale 23 est destinée à être enchâssé dans le logement 19 d'un support 16 d'horlogerie, ici un pont de mouvement d'horlogerie. La partie principale 23 a une forme sensiblement circulaire. La partie principale 23 comprend une face tronquée 21, de préférence disposée à l'opposé de la partie proéminente 22. La face tronquée 21 a sensiblement la même largeur que l'ouverture 18 du logement 19 pour compenser l'absence de force exercée à cet endroit.

Selon l'invention, la pierre 1 comprend une partie proéminente 22 formant une excroissance s'étendant depuis la périphérie de la partie principale 23, la partie proéminente 22 comportant ledit trou 15.

La partie proéminente 22 présente une forme semi-circulaire concentrique autour du trou 15. La partie principale 23 a un diamètre supérieur au diamètre de la partie proéminente 22.

La partie principale 23 et la partie proéminente 22 de la pierre 1 forment un continuum de matière.

Le dispositif de guidage 10 comprend également un support 16 d'horlogerie, ici un pont, muni d'un logement 19 pour la pierre 1. Les dimensions du logement 19 correspondent à celles de la partie principale 23 de la pierre 1 pour permettre son enchâssement.

Le logement 19 comporte une ouverture latérale 18 en bordure 17 du support 16. Le logement 19 est circulaire en dehors de l'ouverture 18.

La pierre 1 est enchâssée dans le logement 19, de manière à disposer au moins une portion de la partie proéminente 22 dépassant du logement 19 par ladite ouverture 18 latérale.

Une telle pierre 1 est par exemple formée à partir d'un précurseur, modelé en corps vert, qui devient un corps minéral comprenant par exemple du poly-rubis de type al2O3Cr ou de la céramique Zircone de type ZrO2.

La pierre 1 est par exemple produite à partir d'un procédé comprenant une première étape de réalisation d'un précurseur à partir d'un mélange d'au moins un matériau en poudre avec un liant. La poudre peut comporter de l'oxyde d'aluminium afin de former du saphir synthétique, ou un mélange d'oxyde d'aluminium et d'oxyde de chrome afin de former du rubis synthétique, ou encore de l'oxyde de zirconium.

Dans une deuxième étape de pressage, le précurseur est pressé afin de former un corps vert de la future pierre. Une troisième étape de frittage dudit corps vert permet de former le corps minéral de la future pierre dans ledit au moins un matériau. Le procédé peut comprendre une quatrième étape d'usinage et/ou de finition.

Bien entendu, la présente invention ne se limite pas à l'exemple illustré, mais est susceptible de diverses variantes et modifications qui apparaîtront à l'homme de l'art.

## Revendications

1. Pierre (1) formant un élément de guidage pour le pivot (14) d'un axe (12) de mobile d'horlogerie (13), la pierre (1) comprenant une partie principale (23) destinée à être enchâssée dans un logement (19) d'un support d'horlogerie (16), par exemple une platine ou un pont de mouvement d'horlogerie, ainsi qu'un trou (15) pour le pivot (14) dudit axe (12), **caractérisée en ce qu'**elle comprend une partie proéminente (22) formant une excroissance s'étendant depuis la périphérie de la partie principale (23), la partie proéminente (22) comportant ledit trou (15).

2. Pierre selon la revendication 1, **caractérisé en ce que** la partie principale (23) a une forme sensiblement circulaire.

3. Pierre selon la revendication 1 ou 2, **caractérisé en ce que** la partie principale (23) comprend une face tronquée (19), de préférence disposée à l'opposé de la partie proéminente (22) par rapport au centre de la partie principale (23).

4. Pierre selon l'une, quelconque, des revendications précédentes, **caractérisé en ce que** la partie proéminente (22) présente une forme semi-circulaire concentrique autour du trou (15).

5. Pierre selon l'une, quelconque, des revendications précédentes, **caractérisé en ce que** la pierre (1) est de type polycristalline, comprenant par exemple du poly-rubis de type al2O3Cr, ou de préférence de la Zircone de type ZrO2.

6. Pierre selon l'une, quelconque, des revendications précédentes, **caractérisé en ce que** la partie principale (23) a un diamètre supérieur au diamètre de la partie proéminente (22).

7. Dispositif de guidage en rotation (10) pour un axe (12) de mobile d'horlogerie (13), le dispositif de guidage (10) comprenant un support d'horlogerie (16), tels une platine ou un pont, muni d'un logement (19), **caractérisé en ce qu'**il comprend une pierre (1) selon l'une, quelconque, des revendications précédentes, la pierre (1) étant enchâssée dans le logement (19).

8. Dispositif de guidage selon la revendication 7, **caractérisé en ce que** le logement (19) comporte une ouverture latérale (18) en bordure (17) du support (16).

9. Dispositif de guidage selon la revendication 8, **caractérisé en ce que** la pierre (1) est agencée dans le logement (19), de sorte qu'au moins une portion de la partie proéminente (22) dépasse du logement (19) par ladite ouverture latérale (18).

10. Dispositif de guidage selon l'une, quelconque, des revendications 7 à 9, **caractérisé en ce que** le logement (19) est circulaire en dehors de l'ouverture latérale (18).

11. Dispositif de guidage selon l'une, quelconque, des revendications 7 à 10, **caractérisé en ce que** les dimensions du logement (19) correspondent à celles de la partie principale (23) de la pierre (1) pour permettre son enchâssement.

12. Mouvement d'horlogerie, **caractérisé en ce qu'**il comprend un dispositif de guidage en rotation (10) selon l'une, quelconque, des revendications 7 à 11.
